# FASCICULE DE BREVET EUROPEEN

(11) **EP 0 046 115 B1**
(45) Date de publication et mention de la délivrance du brevet: **11.01.1984**
(21) Numéro de dépôt: 81401271.2
(22) Date de dépôt: 06.08.1981
(51) Int. Cl.: B65D 90/00, E05B 65/16

(54) **Dispositif de verrouillage anti-vol adaptable sur les conteneurs**
Diebstahlsichere Verriegelungsvorrichtung für Containertür
Anti-theft fastening mechanism for doors of freight containers

(30) Priorité: 08.08.1980 FR 8017553
(43) Date de publication de la demande: 17.02.1982
(73) Titulaire: Société Navale Chargeurs Delmas-Vieljeux, F-75008 Paris (FR)
(72) Inventeur: Loreal, Guy, F-59229 Teteghem (FR)
(74) Mandataire: Collignon, Pierre

## Description

On utilise, notamment pour les transports de marchandises par mer, des conteneurs normalisés dont les portes pivotantes sont maintenues en position de fermeture étanche par des crémones constituées par des tiges verticales tournantes qui sont portées par les vantaux de portes dans des paliers solidaires de ces vantaux et qui sont munies à leurs extrémités de verrous dits »cames« qui coopèrent, par rotation des crémones, avec des butées fixes des bâtis de portes de façon à retenir les portes fermées pour . une position angulaire des crémones en libérant ces portes pour une autre position angulaire, pratiquement à 90° de la précédente. Chaque crémone est actionnée par le pivotement horizontal d'un bras de commande appliqué contre la face externe de la porte en position de fermeture.

Ces conteneurs se trouvent exposés au vol, soit à bord des navires transporteurs, soit en cours de stationnement dans un parc, par exemple à l'extrémité d'une ligne de transport.

L'invention a pour but de s'opposer à l'ouverture des portes de conteneurs, particulièrement quand ces conteneurs sont gerbés les uns sur les autres, en proposant un dispositif associé aux portes de conteneurs pour s'opposer aux manoeuvres des crémones et constitué de façon à ne pas modifier les normes de structure des conteneurs en service, à ne pas altérer l'étanchéité des conteneurs et aussi à faire partie intégrante des conteneurs sans pièce amovible risquant d'être perdue.

Le principe de l'invention consiste à constituer le dispositif de verrouillage anti-vol essentiellement par un élément mobile éclipsable disposé dans un plan vertical, coopérant avec un système de guidage et s'engageant sous l'action de son poids entre au-moins un organe solidaire d'une crémone de vantail de porte en position de fermeture et un élément fixe par rapport au mouvement de rotation de la crémone, de façon à ne permettre la rotation de la crémone pour sa libération et l'ouverture des portes du conteneur que lors d'un soulèvement notable de l'élément mobile éclipsable rendu impossible pour tout conteneur sur lequel est empilé un autre conteneur.

L'élément mobile éclipsable peut être une plaque coulissant dans un guide disposé au-dessus des crémones de porte.

L'élément mobile éclipsable, en position de verrouillage, peut s'engager entre l'organe solidaire de la crémone et la partie supérieure du bâti de porte.

L'élément mobile éclipsable peut être solidaire d'un chapeau horizontal disposé au-dessus du toit du conteneur, qui limite la descente de cet élément et, lors d'un soulèvement de l'élément mobile, vient s'appuyer sur un élément de la face inférieure du conteneur gerbé juste au-dessus.

L'ouverture de gouttière à travers laquelle coulisse la plaque verticale de verrouillage peut être établie dans une pièce fixe soudée sur le longeron supérieur du conteneur et sur le toit et cette pièce fixe peut être solidaire de guides fixes disposés au-dessous de l'ouverture de gouttière pour servir de glissières aux bords latéraux de la plaque verticale de verrouillage. La plaque mobile peut porter, au-dessous de l'ouverture de gouttière, une ou plusieurs saillies de retenue rendant la plaque inséparable du conteneur.

Pour bien faire comprendre l'invention, on en décrira ci-après un exemple d'exécution en référence au dessin annexé dans lequel:
la figure 1 est une vue montrant les extrémités supérieures de deux crémones voisines en position de fermeture apparatenant aux deux vantaux de la porte d'un conteneur équipé selon la présente invention;
la figure 2 est une vue en perspective du dispositif selon l'invention;
les figures 3, 4 et 5 sont des vues respectivement en élévation, en plan et en coupe selon la ligne V-V de la figure 3, montrant la pièce fixe principale du dispositif; et
les figures 6, 7 et 8 sont des vues respectivement en élévation, en coupe horizontale VII-VII de la figure 6 et en vue de profil de la pièce mobile.

Sur la figure 1, on a indiqué en 1 et 2 les deux vantaux de la porte d'un conteneur qui sont destinés à se fermer de façon étanche l'un contre l'autre et au-dessous d'un bâti fixe 3. Selon la disposition habituelle, le vantail de droite porte des pièces qui, en position de fermeture, recouvrent le vantail de gauche. Chacun des vantaux 1-2 porte des paliers verticaux 4 dans lesquels peuvent pivoter des crémones verticales 5 terminées à leurs extrémités par un verrou 6 coopérant avec des butées 7 portées par le bâti fixe 3. Selon la disposition classique des conteneurs en service, chaque vantail dont l'axe de pivotement est voisin d'un côté de la façade du conteneur, porte extérieurement deux crémones verticales actionnées chacune par un bras manoeuvré dans un plan horizontal et se rabattant contre la face externe du vantail en position de fermeture. Quand un vantail est en position de fermeture et que ses crémones ont été amenées en position angulaire de verrouillage, leurs verrous 6 se trouvent derrière un chrochet des butées fixes 7 tandis que la rotation des crémones et de leurs verrous 6 jusqu'à leur position d'ouverture permet à ces verrous d'échapper aux butées 7.

. L'invention s'applique avantageusement aux extrémités supérieures des deux crémones voisines appartenant aux deux vantaux de la porte à protéger contre une ouverture frauduleuse mais on pourrait, sans s'écarter du cadre de l'invention, limiter son application à la crémone voisine du bord ouvrant du vantail de droite puisque celui-ci recouvre en position de fermeture le vantail de gauche qui ne peut donc s'ouvrir que si le vantail de droite est ouvert.

Dans l'exemple d'exécution représenté au dessin chacune des deux crémones voisines ci-dessus est prolongée vers le haut sur une hauteur suffisante par un appendice 8 en forme de palette qui, en position de fermeture, se trouve parallèle à la paroi de façade du conteneur en étant légèrement écartée du bâti de porte permettre l'interposition, entre ce bâti 3 et les appendices 8, d'une plaque mobile 9 qui devra être soulevée au-dessus des appendices 8 pour permettre la manoeuvre d'ouverture des crémones 5.

Comme on l'a déjà indiqué, la plaque mobile 9 est engagée dans une ouverture de gouttière 10 ménagée parallèlement à la façade de conteneur dans une plaque 11 fixée par soudure sur le longeron supérieur du conteneur et sur le toit, au-dessus des deux crémones 5. Cette plaque peut être solidaire de deux goussets latéraux 12.

Les parties fixes peuvent comprendre encore deux glissières latérales 13 destinées à recevoir les bords latéraux de la plaque mobile 9.

La plaque mobile 9 est solidaire d'un chapeau constitué par une plaque soudée 14 se plaçant au-dessus de la plaque fixe 11. La face avant de la plaque mobile porte, dans l'exemple d'exécution représenté, une nervure horizontale 15 en saillie s'opposant à la séparation de la plaque 9 et permettant en outre de soulever la plaque mobile 9 pour libérer les crémones. Cependant, ce soulèvement doit élever la plaque mobile 9 au-dessus des appendices 8 et, conformément à l'invention, ceux-ci sont prolongés suffisamment vers le haut pour interdire le soulèvement de la plaque 9 quand le conteneur correspondant reçoit un conteneur superposé en position de gerbage, quelle que soit l'épaisseur des semelles des éléments de gerbage interposés entre deux conteneurs superposés aux angles des empilages.

On comprendra que l'exemple d'exécution décrit ci-dessus et représenté au dessin annexé n'a aucun caractère limitatif et qu'on pourrait envisager diverses modifications ou adjonctions sans s'écarter du cadre de l'invention définie par les revendications annexées.

## Revendications

1. Dispositif de verrouillage anti-vol adaptable sur les conteneurs et caractérisé essentiellement par un élément mobile éclipsable (9) diaposé dans un plan vertical, coopérant avec un système de guidage (10, 13) et s'engageant sous l'action de son poids entre au-moins un organe (8) solidaire d'une crémone (5) de vantail de porte en position de fermeture et un élément (3) fixe par rapport au mouvement de rotation de la crémone (5), de façon à ne permettre la rotation de la crémone (5) pour sa libération et l'ouverture des portes (1, 2) du conteneur que lors d'un soulèvement notable de l'élément mobile éclipsable (9) rendu impossible pour tout conteneur sur lequel est empilé autre conteneur.

2. Dispositif de verrouillage selon la revendication 1, caractérisé par le fait que l'élément mobile éclipsable (9) est une plaque. coulissant dans un guide (10) disposé au-dessus des crémones (5) de porte.

3. Dispositif de verrouillage selon la revendication 1 ou la revendication 2, caractérisé par le fait que l'élément mobile éclipsable (9), en position de verrouillage, s'engage entre l'organe solidaire de la crémone et la partie supérieure (3) du bâti de porte.

4. Dispositif de verrouillage selon l'une quelconque des revendications précédentes, caractérisé par le fait que l'élément mobile éclipsable (9) est solidaire d'un chapeau horizontal (11) disposé au-dessus du toit du conteneur, qui limite la descente de cet élément et, lors d'un soulèvement de l'élément mobile, vient s'appuyer sur un élément de la face inférieure du conteneur gerbè juste au-dessus.

5. Dispositif de verrouillage selon la revendication 1, caractérisé par le fait que l'élément mobile éclipsable (9) porte au-dessous de l'ouverture (10) qu'il traverse, une ou plusieurs saillies (15) empêchant l'enlèvement de l'élément mobile et sa séparation du conteneur et pouvant faciliter en outre la manoeuvre de soulèvement de l'élément mobile nécessaire pour la manoeuvre d'ouverture des crémones.

6. Dispositif de verrouillage selon l'une quelconque des revendications 1 à 5, caractérisé par le fait que les bords latéraux de l'élément mobile (9) coulissant dans des glissières fixes de guidage (13) portées par le bâti (3) de porte au-dessous de l'ouverture (10) que traverse l'élément mobile.

## Patentansprüche

1. Diebstahlsichere Verriegelungsvorrichtung zur Anpassung an Container, dadurch im wesentlichen gekennzeichnet, daß ein versenkbares bewegliches Element (9) in einer vertikalen Ebene angeordnet ist und mit einer Führungseinrichtung (10, 13) zusammenwirkt, sowie ferner unter Einwirkung des eigenen Gewichtes zwischen mindestens einem fest mit einem Schubriegel (5) des Türflügels in geschlossener Stellung verbundenen Organ (8) und einem gegenüber der Drehbewegung des Schubriegels feststehenden Element (3) in der Weise in Eingriff bringbar ist, daß die Drehbewegung des Schubriegels (5) zu dessen Freisetzung und zum Öffnen der Türen (1, 2) des Containers nur bei einem merklichen Anheben des beweglichen versenkbaren Elements (9) möglich ist, was bei jedem Container, auf den ein weiterer Container aufgesetzt ist, unmöglich ist.

2. Verriegelungsvorrichtung nach Anspruch 1, dadurch gekennzeichnet, daß das versenkbare bewegliche Element (9) eine in einer Führung (10) gleitende Platte ist, wobei die Führung über den Türschubriegeln (5) angeordnet ist.

3. Verriegelungsvorrichtung nach Anspruch 1 oder 2, dadurch gekennzeichnet, daß das versenkbare bewegliche Element (9) in verriegelter Stellung zwischen das fest mit dem Schubriegel verbundene Organ und den oberen Abschnitt (3) des Türrahmens eingreift.

4. Verriegelungsvorrichtung nach einem der vorhergehenden Ansprüche, dadurch gekennzeichnet, daß das versenkbare bewegliche Element (9) fest mit einer horizontalen Deckplatte (11) verbunden ist, welche über der Oberplatte des Containers angeordnet ist und die Abwärtsbewegung dieses Elements begrenzt und beim Anheben des beweglichen Elements auf einem Element der Unterseite des genau darüber gestapelten Containers in Anlage kommt.

5. Verriegelungsvorrichtung nach Anspruch 1, dadurch gekennzeichnet, daß das versenkbare bewegliche Element (9) unter der durch es hindurchgehenden Öffnung (10) einen oder mehrere Vorsprünge (15) aufweist, welche das Anheben des beweglichen Elements und dessen Trennung vom Container verhindern und überdies die Arbeit beim Anheben des beweglichen Elements, die zum Öffnen der Schubriegel erforderlich ist, leichter gestalten.

6. Verriegelungsvorrichtung nach einem der Ansprüche 1 bis 5, dadurch gekennzeichnet, daß die seitlichen Kanten des beweglichen Elements (9) in feststehenden Führungsschienen (13) gleiten, die auf dem Rahmen (3) der Tür unter der Öffnung (10) angeordnet sind, welche durch das bewegliche Element geführt ist.

## Claims

1. Thief-proof locking device adaptable to containers and characterised essentially by a retractable mobile element (9) disposed in a vertical plane, co-operating with a guidance system (10, 13) and, under the action of its own weight, engaging between at least one member (8) rigid with a casement bolt (5) of a door leaf in the position of closure and an element (3) which is fixed in relation to the rotary movement of the casement bolt (5) in such a way as to allow rotation of the casement bolt (5) for its release and opening of the doors (1, 2) of the container only upon a substantial raising of the retractable mobile element (9) which is impossible in the case of any container on which another container is stacked.

2. A locking device according to Claim 1, characterised in that the retractable mobile element (9) is a plate sliding in a guide (10) disposed above door bolts (5).

3. A locking device according to Claim 1 or Claim 2, characterised in that the retractable mobile element (9), in the locking position, engages between the member which is rigid with the casement bolt and the upper part (3) of the door frame.

4. Locking device according to any one of the preceding Claims, characterised in that the retractable mobile element (9) is rigid with a horizontal cowl (11) disposed above the roof of the container, which limits the descent of this element and, upon a lifting of the mobile element, comes to bear on an element on the underside of the container which is stacked just shove it.

5. Locking device according to Claim 1, characterised in that the retractable mobile element (9) carries below the aperture (10) which it traverses one or a plurality of projections (15) which prevent removal of the mobile element and its separation from the container, and facilitating furthermore a raising of the mobile element which is necessary in order to open the casement bolts.

6. Locking device according to any one of Claims 1 to 5, characterised in that the laterial edges of the mobile element (9) slide in fixed guidance slides (13) carried by the door frame (3) below the aperture (10) which traverses the mobile element.
